# EUROPÄISCHE PATENTSCHRIFT

(11) **EP 2 350 404 B1**
(45) Veröffentlichungstag und Bekanntmachung des Hinweises auf die Patenterteilung: **20.06.2018**
(21) Anmeldenummer: 08874021.2
(22) Anmeldetag: 21.12.2008
(51) Int. Cl.: E04C 2/296, E04C 2/38

(54) **WANDKONSTRUKTION AUS PLATTEN**
WALL DESIGN MADE OF PLATES
CONSTRUCTION DE PAROI CONSTITUÉE DE PLAQUES

(30) Priorität: 25.04.2008 DE 202008005770 U
(43) Veröffentlichungstag der Anmeldung: 03.08.2011
(73) Patentinhaber: Technocarbon Technologies Gbr, 81925 München (DE)
(72) Erfinder: KUSE, Mera, 81925 München (DE)
(86) Internationale Anmeldenummer: PCT/EP2008/011002
(87) Internationale Veröffentlichungsnummer: WO 2009/129839

(56) Entgegenhaltungen:
- CH-A- 496 151
- DE-A-102005 008 200
- DE-U-202006 016 659
- DE-U1- 29 818 660
- GB-A- 1 177 582
- NL-C1- 1 023 445
- US-A1- 2005 153 613
- US-A1- 2007 256 379

## Beschreibung

Die vorliegende Erfindung bezieht sich auf eine neuartige Wandkonstruktion. Diese Wandkonstruktion kommt zum Einsatz beim Bau von zum Beispiel Gebäuden oder Häusern. Bisherige Wandkonstruktionen weisen einen massiven Bau mit Beton oder Ziegel auf, die von außen mit Isoliermaterial bestückt werden. Im Unterschied hierzu wird die neue Wand aus einem symmetrischen Sandwich aus druckstabilen Platten gebildet, die in einem bestimmten Abstand gehalten sind. Zwischen den Platten befindet sich die isolierende Schicht, welche die Konstruktion über den Querschnitt aussteift. Die beiden Platten nehmen die Druckkräfte auf und bestehen aus besonders druckstabilem Material wie Naturstein, Kunststein aller Arten, Beton und sonstigem Steingut, sowie Keramik bis hin zu glashaltigen Substanzen oder Glas - im folgenden Steingut genannt - die zwar druckstabil, in der Regel aber auch durch eine spröde und bruchgefährdete Struktur gekennzeichnet sind. Hier sind besonders Natursteine wie Granit, granitähnliche Gesteine wie Gneis, sowie Marmor, Kalkstein, hochdruckfeste moderne Keramiken, Glaskeramik oder Glas zu erwähnen, sowie alle sonstigen Materialien aus Stein oder Keramik, natürlich oder künstlich entstandenem Steingut.

Diese Materialien zeichnen sich einerseits durch eine hohe Belastbarkeit bei Druckbeanspruchung bei einem vergleichsweise geringen spezifischen Gewicht aus, solche Materialien sind aber auch relativ instabil bei Zug- und Biegebelastung, insbesondere dann, wenn Sie möglichst dünn gehalten werden sollen und materialsparend und insbesondere so leichtgewichtig wie möglich ausgelegt werden sollen.

Dabei handelt es sich vorwiegend um dünne Steingutplatten, die bisher im Fassadenbau zu rein dekorativen Zwecken Verwendung finden und zusätzlich an tragenden Wandstrukturen angebracht werden.

Die vorliegende Erfindung betrifft ein tragendes Wandelement und schlägt damit einen Weg vor, solche dünn ausgelegten Stein bzw. Steingutplatten oder Keramik- bzw. Kunststeinplatten, die nachhaltig auf preiswerte Weise stabilisiert werden, und auf dem hier vorgeschlagenen Weg zum selbsttragenden Wandelement werden. Der Stein, die Keramik oder das Glas und sonstige druckstabile Materialien, - generell hier als das Steingut gezeichnet - welches bisher rein als Fassadenverkleidung zusätzliches Gewicht für den Bau von Gebäuden bedeutet, wird nunmehr selbst zum tragenden Element der Hauswand.

Wichtig ist dabei, dass solche Wandelemente in weiten Temperaturbereichen formstabil bleiben und der "Bi-Metalleffekt" unterdrückt wird. Um dieses Ziel zu erreichen ist es nicht nur nötig, die Steingutplatten oder Keramikplatten gegen Zug und damit verbundenen Bruch zu stabilisieren, sondern auch einen auf der zu stabilisierenden Steinseite an der Grenzfläche zwischen zu stabilisierendem Stein und Stabilisator einen Druckgradienten einzustellen, der praktisch gegen Null geht, damit die Steinlatte weder zu der einen Seite, noch zu der anderen Seite, auch bei wechselnden Temperaturen, gebogen wird und somit die sichtbare Fläche großflächig gerade und eben bleibt.

Einen solchen Weg schlägt die Erfindung mit einem symmetrischen Wandaufbau vor, wobei das Merkmal der Ebenheit der Steinplatte in weiten Temperatur- und Druckbereichen zu einem wesentlichen Kern der Erfindung wird, in Kombination mit einem zweiten kennzeichnenden Merkmal der Nutzung des Fassadenelements selbst als tragendes Teil.

Der Weg gewährleistet, daß das Steingut unter den unterschiedlichsten thermisch bedingten mechanischen Belastungen, sowie auch rein mechanischen Belastungen so stabilisiert wird, daß sie durch eine, für die jeweiligen Einsatz- und Belastungsfälle geeignete, Stabilisierung vor mechanischer Zerstörung durch Reißen der Wandplatte einerseits, und insbesondere auch zusätzlich vor thermisch bedingtes Verbiegen geschützt werden. Die Formstabilität bei Temperaturunterschied auf der Wandinnen- und Wandaußenseite und auch damit bedingter Temperaturänderungen auf der wettabhängigen Seite ist dabei ebenfalls von kennzeichnender Bedeutung.

Kern der Lösung, das für solche selbsttragenden Wände in Sandwichbauweise am besten geeignete Stabilisierungsmantel zu finden ist es, den Gesamtausdehnungskoeffizient der inneren und äußeren Platte möglich klein und insbesondere möglichst gleich, also idealerweise fast bei Null zu halten. Die Erfindung basiert auf der Stabilisierung von einem symmetrischen Aufbau von zwei Steingutplatten durch ein teilweise oder ganzflächig auf dem Steingut aufgebrachtes faserhaltiges Trägermaterial, welches ermöglicht, das für die Stabilisierung von dünnen Steingutmaterialien benötigte Steingutmaterial möglichst dünn bzw. leicht und materialsparend zu halten und durch eine zusätzliche leichte und isolierende Trägerschicht in der Mitte über den Querschnitt so auszusteifen, dass die Gesamtkonstruktion sich möglichst wenig biegen kann, um den einwirkenden Knickbelastungen, auch solchen , die durch Temperaturunterschiede oder Temperaturänderungen entstehen, zu widerstehen und auszugleichen.

Durch den Stand der Technik ist beschrieben, wie Ziegelbauweise mit aufgemauerten Steinen, vor Ort aus Beton gegossene

Wandelemente oder Fertigbauteile aus Beton, sowie gemauerter Stein-, Glas- oder Keramikbauweise, die statisch-dynamische Lasten aufnehmen müssen, Verwendung finden. Fachwerke aus Stahlkonstruktionen und Holz finden bereits Anwendung. Bekannt sind bisher Wandkonstruktionen, die über den Querschnitt massiv ausgeführt werden, um die Druckbelastungen aufzunehmen. Solche Wände werden dann unter Umständen zusätzlich einseitig mit einer wärmeisolierenden Schicht versehen, der Gesamt-Aufbau ist in der Regel dann im Querschnitt unsymmetrisch. Solche Wände können zusätzlich durch Verkleidungen optisch aufgewertet werden, was häufig mit Natursteinplatten oder anderen Steingutplatten ausgeführt wird.

Bisher nicht bekannt sind Bauformen, bei denen zum Beispiel die Natursteinplatte selbst zum tragenden Element wird und damit zwei Funktionen erfüllt, einmal die statischen Notwendigkeiten beim Hausbau optimal zu übernehmen und gleichzeitig eine optimale Optik zu bieten.

Die optimale Statik wird damit erreicht, dass eine solche Natursteinplatte zum Beispiel aus Granit eine doppelt so hohe Tragkraft besitzt, wie eine vergleichbare Betonplatte gleichen Gewichts. Dadurch wird leichteres, höheres und raumgewinnendes Bauen möglich, im Vergleich zur klassischen Beton und Ziegelbauweise. Auch im Vergleich zum Bauen mit Stahl wird Gewicht und Raum gespart, weil zum Beispiel Granit mit einem spezifischen Gewicht von Aluminium um einen Faktor 2,7 leichter ist als Stahl, dabei aber eine Druckstabilität besitzt, die dem von Baustahl sehr nahe kommt.

Es folgt eine bautechnische Beschreibung der Wandkonstruktion. Die zur Anmeldung gebrachte Erfindung betrifft den Bausektor, darin insbesondere den Hochbau, genauer den Hausbau mit Dienstleistungsgebäuden, Wohnhäusern, Pavillons, Hallen und jegliche Art von Gebäuden allgemein. Kern der Erfindung betrifft eine neuartige Technik zur Erstellung einer Hauswand als Gebäudeelement, mit den Funktionen der statischen Lastabtragung und der Fassade mit allen Funktionen einer Gebäudehülle und den entsprechenden physikalischen Anforderungen gemäss den aktuellen Normierungen.

Die Wandelemente werden vorfabriziert und am Bau fertig versetzt. Die Deckenkonstruktionen werden auf die Wandelemente aufgesetzt. Die Wandelemente vereinigen alle statischen und bauphysikalischen Anforderungen in einem Sandwichaufbau. Die äußeren dünnen Scheiben aus Steingut oder sonstigen druckstabilen Materialien übernehmen hauptsächlich die Normalkräfte (Scheibenkräfte). Sie können direkt als fertige Oberflächen auf Sicht im Innen- und Außenbereich genutzt werden. Den Kern des Sandwiches bildet zum Beispiel ein schubsteifer wärmedämmender Schaum, der schubsteif mit den äußeren Scheiben verbunden ist. Mit dem Kern werden die Schubkräfte aus Biegebeanspruchungen aufgenommen, es ergibt sich eine ausreichende Biegesteifigkeit quer zum Element. Das Element ist damit gegen Knicken gesichert und es können horizontal quer zum Element auftretende Lasten wie zum Beispiel Windlasten aufgenommen werden. Die Lasteinleitungs- und Lastausleitungskonstruktion von den Geschossdecken auf dieses Sandwichelement bringt die Vertikallasten symmetrisch auf die Scheiben ohne eine bauphysikalisch untragbare Wärmebrücke zu erzeugen. Die Wasserdichtigkeit, Dampfdichtigkeit wird durch Zusammenwirken der Sandwichmaterialien mit speziellen Verbindungsdetails gewährleistet. Das Lastniveau ohne zusätzliche statische Strukturen liegt bei Gebrauchslasten >= 75 kN/m. Die Elemente werden vom statischen Prinzip als Pendelstützen in den Decken oben und unten gehalten eingebaut. Die Wärmedämmwerte können Minergiestandard erreichen.

Die dünnen Scheiben bestehen aus einem druck- und schubfesten, wasserdichten Material wie zum Beispiel Beton, Naturstein, Glas, Keramik. Sie werden gesichert über Bewehrungen gegen Zugbeanspruchungen aus thermisch asymmetrischen Verformungen und gegen Zugspannungen im Bereich der Spannungsverteilung in den Lasteinleitungszonen, die zu unangekündigten Totalsprödbrüche führen könnten. Ebenso können Imperfektionen im Material und in der Konstruktion überbrückt werden und es wird ein gutmütiges, möglichst duktiles Materialverhalten erzeugt. Der Sandwichkern besteht aus einem schubsteifen, hoch wärmedämmenden Aufbau, in der Regel aus einem ausreichend festen Schaum.

Die Lasteinleitung besteht aus einem thermisch schwach leitenden druck- und schubsteifen Element aus GFK oder Holz oder einem Fachwerk.

Die Verbindungen zwischen den Scheiben und der Lasteinleitung, den Scheiben und des Sandwichkerns werden über dauerhafte schubsteife Verklebungen hergestellt. Es kommen handelsübliche Verklebungen zum Einsatz.

Das Element kann unter Erfüllung aller Anforderungen an eine Hauswand mit 15 - 20% des sonst üblichen Gewicht und damit Materialverbrauchs gebaut werden.

Das Element spart weiterhin 20 - 50% Platz gegenüber vergleichbaren Konstruktionen. Das Element und die einzelnen Bestandteile sind einfach zu trennen und einer vergleichbaren Nutzung wieder zuzuführen. Das Element hat ein fertiges Oberflächenfinnisch auf Sicht. Im Element können haustechnische Installationen flexibel untergebracht werden. Die Elemente erlauben einen sehr schnellen Baufortschritt.

Als isolierende Schichten können alle möglichen über den Querschnitt aussteifenden Lösungen angewendet werden, beispielsweise auch gerade, gewellte oder wabenförmige Papiermaterialien, die verschiedensten druckstabilen Schäume, Holzrahmen mit Hohlräumen in Verbindung mit Steinwolle, Schafswolle oder Stroh. Hier ist insbesondere auch das Blähglas zu erwähnen, welches sich bei geringem spezifischen Gewicht durch eine zusätzlich nutzbare große Druckstabilität auszeichnet und dabei sehr gute wärmeisolierende Eigenschaften bei einem sehr geringen Ausdehnungskoeffizienten mitbringt.

Für die Stabilisierung der Steinplatten selbst wird die Verwendung von Fasermaterialien mit Harzmatrix vorgeschlagen, wie Glasfaser- oder Aramidfaserlaminaten, Carbonfasern oder Steinfasern, sowie Naturfasermaterialien, die den Stein großflächig stabilisieren und an der Ausdehnung hindern. Der Naturstein selbst hat ein sehr geringes Ausdehnungsmodul, welches mit der Faserstabilisierung auf Null gebracht werden kann, da Naturstein aufgrund seiner porösen Struktur komprimierbar ist. In dem Fall, dass der Faserzug entsprechend groß wird und die richtige Faser verwendet wird, bzw. mit Hilfe der Faser eine entsprechende Vorspannung in den Verbund aus Fasermatrix und Stein gebracht werden kann, wird eine temperaturbedingte Ausdehnung der Steinplatte minimiert. Das Ergebnis ist eine druck- und zugspannungsbelastbare Platte, die in normalen Anwendungsfällen eine ausreichende Stabilisierung des Steinguts gegen Reißen und Bruch gewährleistet. Damit wird diese Platte im symmetrischen Gesamtverbund - faserstabilisierte Steinplatte - Isolationsquerschnitt - weitere faserstabilisierte Steinplatte - nicht nur aus Sicht der Optik im Innenbereich und Außenbereich attraktiv, sondern es wird eine völlig neuartige Wandkonstruktion darstellt, die bei gleicher Tragkraft etwa zweifach leichter ist bzw. dünner gehalten werden kann, als herkömmliche Hauswände und Gebäudekonstruktionen.

Die Aufgabe, der Neigung von dünnen Naturstein-, Glas- und/oder Keramikplatten zum Brechen oder Reißen durch wesentlich leichtere Bauformen sicher entgegenzuwirken, wird durch verbesserte stabilisierende Eigenschaften des Trägers gelöst. Zu diesem Zweck wird ein Trägermaterial eingesetzt, welches einen ähnlich geringen Ausdehnungskoeffizienten hat, wie die zu stabilisierende Steinplatte und welches ein sehr geringes spezifisches Gewicht hat. Das geringe Gewicht kombiniert mit einem geringen Ausdehnungskoeffizienten wird ebenso zum Kern der Erfindung der Erfindung dieser neuen Wandkonstruktion, wie der symmetrische Gesamtaufbau.

Das Trägermaterial, im folgenden Träger genannt, besteht - wie zum Beispiel in der Patentanmeldung EP 106 20 92 beschrieben - aus einer faserverstärkten Matrix, die ein Kunstharz oder gegebenenfalls selbst ein Keramikmaterial ist. Es kommen dabei z.B. Carbonfasern zum Einsatz, die hohe Zugbelastungen standhalten und sich unter Wärmeeinwirkung zusammenziehen, also einen negativen Temperaturausdehnungskoeffizienten besitzen und eine mehr oder weniger dünne Steinplatte nachhaltig stabilisieren. Dadurch wird die Platte insbesondere gegen Risse durch Überdehnung und Hitzeeinwirkung geschützt, sowie dem Bruch durch mechanische Belastung senkrecht auf das Steingut entgegengewirkt. Zusätzlich müssen solche Platten - je nach Anwendungsfall - zusätzlich für mechanische Beanspruchungen - wie in der EP 106 20 92 mit einer Sandwicheinlage beschrieben - statisch (auch gegen Knickkräfte) stabil gemacht werden. Dies geschieht bei dieser Erfindung durch eine Schicht, die aus den oben skizzierten Lösungen für Isolationsmaterialien besteht.

Mit Hilfe des Einsatzes von zum Beispiel temperaturstabilen Epoxidharzen, Polyesterharzen, Harzen auf Phenol-, Polyimid-, Cyanatester-, Melamin-, Polyurethan- oder Silikonbasis, genannt Matrix, in Kombination mit z. B. Carbonfasern, die einen negativen Temperaturausdehnungskoeffizienten haben, wird eine solche sichere Stabilisierung auch von sehr großen Steinplatten möglich. Es wird darüber hinaus die Forderung erfüllt, die mechanische Belastbarkeit und Temperaturbelastbarkeit von dünnen Steintragwerken so zu optimieren, daß der Gesamt-Ausdehnungskoeffizient der Platte in weiten Temperaturbereichen kontrolliert wird, um das Schüsseln der Gesamt-Platte zu vermeiden und trotzdem eine Leichtbauweise zu realisieren. Um die Druckkräfte, die von einer solchen Hauswand aufgenommen werden müssen, in die Wand einzuleiten, beschreibt die Erfindung eine geeignete Lösung mit Hilfe von Fachwerken aus GFK-Teilen oder Vollmaterial, zum Beispiel aus Carbon-verstärktem Holz, welches einerseits eine hohe Druckbelastbarkeit und andererseits möglichst isolierende Eigenschaften besitzen muss, um die Kraft einerseits wirkungsvoll in die faserverstärkten Steinplatten einzuleiten und trotzdem Wärmebrücken zu vermeiden, um keinerlei Konsenswasser- und damit Schimmelbildung zuzulassen. Die Gesamtkonstruktion der hier beschriebenen neuartigen Wandkonstruktion trägt dem Umstand Rechnung, dass die notwendige Dampfsperre durch die Fasermatrix eingebaut ist. Die Steinplatten selbst können eine gewisse Menge Wasser absorbieren und wieder abgeben und wirken damit regulierend auf den Feuchtigkeitshaushalt im Innenraum. Nach außen hin haben die Steinplatten die gleiche Wirkung und können damit im Sommer zur Kühlfläche werden, wenn die in dem Stein befindliche Feuchtigkeit verdunstet. Wenn geeigneter Granit zur Anwendung kommt, dann sind solche Hauswände absolut frostsicher und korrosionsfrei und altern quasi nicht, insbesondere dann, wenn sie an der Außenseite poliert sind.

Eine der vielen möglichen Ausführungen der Erfindung beschreibt eine Platte aus Steingut (1), die einseitig mit einem Carbonfaserroving (2) stabilisiert wird (Abb. 1, Aufbau im Querschnitt). Die Verbindung zwischen Stein und Faser wird durch eine temperaturstabile Epoxidharzmatrix hergestellt, welche sich je nach Einsatzgebiet entsprechend thermisch stabil belasten lässt und deren Gesamt-Ausdehnungskoeffizent von Faser und Matrix nach Möglichkeit kleiner dem der zu stabilisierenden Steinplatte ist. Durch eine weitere Schicht aus Isoliermaterial, zum Beispiel PUR-Schaum (3) wird die Platte mit Hilfe einem Epoxid-Harz Klebverbindung (4) zusätzlich mechanisch stabilisiert und mit Hilfe einer zusätzlichen - nach Möglichkeit gleichen oder identischen - stabilisierten Steinplatte (1) im Aufbau symmetrisch zu einer Hauswand aufgebaut. Krafteinleitungselemente (5) aus GFK-Profilen sorgen für die Aufnahme der Lasten in die Steinplatten über die Faser-Matrix (2). Über ein Kipplager (6) aus CFS (Carbonfaser ummanteltem Stein) oder Stahl (20/60) werden die Lasten der darüber liegenden Decke (7) und Wandelemente oberer Stockwerke (8) auf die Krafteinleitungselemente (5) gebracht. Zusätzliche Aussteifungen (9) können die Träger zusätzlich aussteifen oder auch kraftschlüssig in gewissen Abständen verbinden.

Abb.2 zeigt die in Abb. 1 gezeigt Ausführung der Erfindung mit einer anderen Lösung für die Krafteinleitung in die Hauswand, die durch den Druck der darüber liegenden Decken und weitere Stockwerke notwendig wird. Die Abb. zeigt zwei mehr oder weniger große dünne stabilisierte Steinplatten (1), die über eine isolierende Schicht aus Schaummaterial (3) ausgesteift werden, indem die Platten mit einer Schicht aus Baukleber (4) verbunden werden. Ein Schichtholzklotz (5) mit einem Mantel aus Carbonfasermatrix bildet über die Faserbeschichtung der Steinplatten die Krafteinleitung in die beiden Steinplatten. Auf einem Kipplager (6) liegt das Gewicht der Betondecke (7) und der Wand (8) für das darüber liegende Stockwerk. Abb. 3 zeigt die gleiche Anordnung, wie Abb. 2 mit einem Fachwerk aus Carbonfaser-verstärktem Stein (CFS) für die Krafteinleitung.

## Patentansprüche

1. Tragendes Wandelement für Gebäude mit zwei symmetrisch angeordneten Träger-Platten (1) aus Stein, Naturstein, Kunststein, Keramik, Beton, Glas oder glashaltigem Material,
- wobei eine zusätzliche, die Gesamtanordnung mechanisch über die Querschnittserhöhung stabilisierende Schicht aus schubsteifem Isolationsmaterial (3) zwischen beiden Träger-Platten (1) schubsteif mit diesen verklebt ist,
- wobei die Träger-Platten (1) mit einer nur innenseitig angebrachten faserhaltigen Matrix (2) auf Epoxidharz-, Polyesterharz-, Phenolharz Polyamidharz, Cyanatesterharz-, Melaminharz-, Polyurethanharz- oder Silikonharzbasis, bzw. Keramik- oder Wasserglassbasis zusätzlich stabilisiert sind,
- wobei die Matrix (2) Fasermaterialien wie Glasfasern, Carbonfasern, Aramidfasern, Steinfasem oder Natur-und Pflanzenfasern oder Holzfasern enthält,
- wobei der Ausdehnungskoeffizient der Fasermatrix (2) kleiner als die der zu stabilisierenden Träger-Platten (1) ist und zusammen mit der Stabilisierungsschicht aus schubsteifem Isolationsmaterial (3) einen Ausdehnungskoeffizienten hat, der kleiner als der der zu stabilisierenden Träger-Platten (1) ist,
- wobei die Träger-Platten (1) mit Hilfe der Fasermaterialien vorgespannt sind und
- wobei das tragende Wandelement oben und unten eine Lasteinleitungskonstruktion (5) aufweist, die über dauerhafte
schubsteife Verklebungen mit den Träger-Platten verbunden ist.

2. Tragendes Wandelement nach Anspruch 1, **dadurch gekennzeichnet, dass** beide Trägerplatten (1) jeweils aus gleichartigem Plattenmaterial bestehen.

3. Tragendes Wandelement nach Anspruch 1 und 2, **dadurch gekennzeichnet, dass** die Schicht aus schubsteifem Isolationsmaterial (3) aus einem schubsteifen, wärmedämmenden Schaum besteht,

4. Tragendes Wandelement nach Anspruch 1 und 2, **dadurch gekennzeichnet, dass** die Schicht aus schubsteifem Isolationsmaterial (3) aus einem Holzrahmen mit Hohlräumen, die mit Steinwolle, Schafswolle, Stroh oder sonstigen Isoliermaterialien gefüllt sind, besteht.

5. Tragendes Wandelement nach Anspruch 1 bis 4, **dadurch gekennzeichnet, dass** die Krafteinleitung (5) aus Holz, Vollholz oder einem Fachwerk aus faserverstärktem Steingut, Holz oder anderen druckfesten Materialien besteht.

6. Tragendes Wandelement nach Anspruch 1 bis 5, **dadurch gekennzeichnet, dass** die Träger-Platten (1) je mit eigenen Aussteifungen, zum Beispiel in Form von Aussteifungsrippen, versehen sind, oder Aussteifungen in bestimmten Abständen zwischen den Träger-Platten - diese kraftschlüssig verbindend - angeordnet sind.

## Claims

1. Supporting wall element for buildings with two symmetrically arranged support plates (1) made of stone, natural stone, artificial stone, ceramics, concrete, glass or glass-containing material,
- wherein an additional, the overall arrangement mechanically via the cross-sectional increase stabilizing layer of shear-resistant insulation material (3) between two carrier plates (1) is adhesively bonded to these,
- wherein the carrier plates (1) are additionally stabilized with an only inside-mounted fibrous matrix (2) on basis of epoxy resin, polyester resin, phenolic resin polyamide resin, cyanate ester resin, melamine resin, polyurethane resin or silicone resin, or ceramic or water glass base,
- wherein the matrix (2) contains fiber materials such as glass fibers, carbon fibers, aramid fibers, stone fibers or natural and vegetable fibers or wood fibers,
- wherein the expansion coefficient of the fiber matrix (2) is smaller than that of the support plates to be stabilized (1) and together with the stabilization layer of shear-resistant insulation material (3) has a coefficient of expansion which is smaller than that of the support plates (1) to be stabilized,
- wherein the carrier plates (1) are pre-stressed by means of the fiber materials and
- wherein the supporting wall element has a load introducing structure (5) at the top and bottom, which is connected via permanent shear-resistant adhesive bonds to the carrier plates.

2. Supporting wall element according to claim 1, **characterized in that** both carrier plates (1) each consist of similar plate material.

3. Supporting wall element according to claim 1 and 2, **characterized in that** the layer of shear-resistant insulating material (3) consists of a shear-resistant, insulating foam.

4. Supporting wall element according to claim 1 and 2, **characterized in that** the layer of shear-resistant insulation material (3) consists of a wooden frame with cavities, which are filled with rock wool, sheep wool, straw or other insulating materials.

5. Supporting wall element according to claim 1 to 4, **characterized in that** the force introduction (5) consists of wood, solid wood or a framework of fiber-reinforced earthenware, wood or other pressure-resistant materials.

6. Supporting wall element according to claim 1 to 5, **characterized in that** the carrier plates (1) are each equiped with their own stiffeners, for example in the form of stiffening ribs, or arranged in such a way that stiffeners at certain intervals are arranged between the carrier plates, connecting them forcefitting.

## Revendications

1. Elément de paroi de support de bâtiments avec deux plaques de support (1) arrangées de façon symétrique de la pierre, la pierre naturelle, la pierre artificielle, de la céramique, du béton, du verre ou un matériau contenant du verre,
- dans lequel une couche supplémentaire, qui stabilise le dispositif global mécaniquement par l'augmentation transversale d'un matériau (3) isolant et rigide en poussée, est collée résistant au cisaillement entre les deux plaques de support (1),
- dans lequel les plaques de support (1) sont stabilisé uniquement sur la surface a l'intérieur avec une matrice fibreuse (2) sur la base d'une résine époxy, une résine polyester, une résine phénolique, une résine de polyamide, de cyanatestre, une résine mélamine, une résine polyuréthane ou une résine de silicone, ou de céramique ou d'une base de silicat de soudre,
- dans lequel la matrice (2) contient des matériaux fibreux tels que des fibres de verre, des fibres de carbone, des fibres d'aramide, des fibres de pierre ou des fibres naturelles et végétales ou des fibres de bois,
- dans lequel le coefficient de dilatation de la matrice de fibres (2) est inférieure à celle de l'être des plaques de support stabilisé (1) et, conjointement avec la couche de matériau de stabilisation isolant et résistant au cisaillement (3) a un coefficient de dilatation inférieur à celui de l'être des plaques de support stabilisé (1)
- dans lequel les plaques de support (1) sont accouplées au moyen des matériaux fibreux et
- dans lequel l'élément de paroi de support comporte une structure d'introduction de charge (5) en haut et en bas, qui est reliée par des liaisons adhésives permanentes résistantes au cisaillement aux plaques de support.

2. Elément de paroi de support selon la revendication 1, **caractérisé en ce que** les deux plaques de support (1) sont chacune constituées d'un matériau de plaque similaire.

3. Elément de paroi de support selon les revendications 1 et 2, **caractérisé en ce que** la couche de matériau isolant résistant au cisaillement (3) est constituée d'une mousse isolante résistant au cisaillement.

4. supportant l'élément de paroi selon l'une des revendications 1 et 2, **caractérisé en ce que** la couche de matériau isolant et résistant au cisaillement (3) est constitué d'un cadre en bois avec des vides, qui sont remplis avec de la laine de roche, de laine, de paille ou d'autres matériaux isolants.

5. supportant l'élément de paroi selon l'une des revendications 1 à 4, **caractérisé en ce que** l'introduction de charge (5) se composent en bois, en bois massif ou un traillis en fibre renforcée grès, en bois ou d'autres matériaux résistant à la pression.

6. Elément de paroi de support selon la revendication 1 à 5, **caractérisé en ce que** les plaques de support (1) sont pourvus chacun de leurs propres renforts, par exemple sous la forme de nervures de renforcement ou des raidisseurs arrangés à des intervalles spécifiques entre les plaques de support, en reliant de manière à être solidaire.
